# EUROPÄISCHE PATENTSCHRIFT

(11) **EP 1 457 645 B1**
(45) Veröffentlichungstag und Bekanntmachung des Hinweises auf die Patenterteilung: **17.08.2005**
(21) Anmeldenummer: 04003090.0
(22) Anmeldetag: 12.02.2004
(51) Int. Cl.: F01L 9/04, F01L 13/00

(54) **Ventiltrieb für einen Verbrennungsmotor**
Valve gear for an internal-combustion engine
Mécanisme de commande de soupapes pour moteur à combustion interne

(30) Priorität: 14.03.2003 DE 10311275
(43) Veröffentlichungstag der Anmeldung: 15.09.2004
(73) Patentinhaber: Bayerische Motoren Werke Aktiengesellschaft, 80809 München (DE)
(72) Erfinder: Scheffler, Till, Dr., 80939 München (DE); Kellerer, Horst, Dr., 80639 München (DE); Knaut, Axel, 80935 München (DE); Seethaler, Rudolf, Dr., 80804 München (DE)

(56) Entgegenhaltungen:
- WO-A-20/04044392
- DE-A- 10 140 461
- US-A- 5 331 931

## Beschreibung

Die vorliegende Erfindung betrifft einen elektrisch gesteuerten Ventiltrieb für einen Verbrennungsmotor gemäß dem Oberbegriff des Patentanspruches 1 (siehe DE-A-10140461).

Bei herkömmlichen Verbrennungsmotoren wird die Nockenwelle mechanisch über eine Steuerkette oder einen Steuerriemen von der Kurbelwelle angetrieben. Zur Steigerung der Motorleistung, zur Senkung des Spritverbrauchs, zur Beeinflussung der Emissionen und zur Verbesserung der Motorakustik ist es von Vorteil, die Ventile der einzelnen Zylinder, zumindest aber die Einlassventile und die Auslassventile der einzelnen Zylinder individuell anzusteuern.

Dies ist durch einen elektromagnetischen Ventiltrieb möglich. Hierzu ist jedem Ventil bzw. jeder Ventilgruppe eines Zylinders eine "Aktuatoreinheit" zugeordnet. Derzeit werden zwei unterschiedliche Grundtypen von Aktuatoreinheiten erforscht. Bei dem ersten Typ sind einem Ventil oder einer Ventilgruppe ein Öffnungs- und Schließmagnet zugeordnet. Durch Bestromen der Magneten können die Ventile axial verschoben werden, d.h. geöffnet bzw. geschlossen werden. Derartige Ventiltriebe sind jedoch regelungstechnisch nur schwer beherrschbar. Bei dem anderen Typ ist einem Ventil- bzw. einer Ventilgruppe ein hin- und herschwenkbarer Betätigungsnocken zugeordnet. Der Betätigungsnocken wird dabei durch einen elektrischen Schwenkmotor unterstützend verschwenkt.

Aufgabe der Erfindung ist es, einen elektrischen Ventiltrieb mit einem Schwenkaktor und einer Steuerelektronik zu schaffen, der eine möglichst gute Anpassung des Öffnungs-/Schließverhaltens an den momentanen Betriebszustand des Verbrennungsmotors ermöglicht.

Diese Aufgabe wird durch die Merkmale des Patentanspruches 1 gelöst. Vorteilhafte Ausgestaltungen und Weiterbildungen der Erfindung sind den Unteransprüchen zu entnehmen.

Die Erfindung geht von einem Ventiltrieb mit einem Schwenkaktor aus, der durch einen Elektromotor oder durch ein anderes Stellglied, wie z.B. ein hydraulisches Stellglied betätigt wird. Der Schwenkaktor ist zur Betätigung eines oder mehrerer Ventile vorgesehen. Der Kern der Erfindung besteht in einer Steuerelektronik zur Ansteuerung des Elektromotors. Der Elektromotor bzw. der Nocken wird durch die Steuerelektronik so angesteuert, dass sich das Ventil gemäß einer Hubverlaufskurve bewegt, die möglichst optimal dem momentanen Betriebszustand des Motors, insbesondere den thermodynamischen Verhältnissen im Motor angepasst ist.

Das Ventil durchläuft entsprechend der Ansteuerung des Elektromotors durch die Steuerelektronik eine zwischen einem Öffnungskurbelwinkel und einem Schließkurbelwinkel liegende Hubverlaufskurve, die in Abhängigkeit vom momentanen Betriebszustand des Verbrennungsmotors von der Elektronik aus einer gespeicherten Schar von Hubverlaufskurven ausgewählt oder in Abhängigkeit vom momentanen Betriebszustand entsprechend einer vorgegebenen "Bildungsvorschrift" gebildet wird. Die vom Ventil zu durchlaufende Hubverlaufskurve ist in Abhängigkeit vom momentanen Betriebszustand des Verbrennungsmotors durch die Steuerlogik derart modifizierbar, dass die Lage des Schwerpunkts der Fläche unter der Hubverlaufskurve in Bezug auf den Kurbelwellenwinkel veränderbar ist und zwar ohne dass der Öffnungskurbelwellenwinkel oder Schließkurbelwellenwinkel verschoben werden muss.

Ganz allgemein gesprochen können also in Abhängigkeit vom momentanen Betriebszustand des Motors und vorgebbaren bzw. vorgegebenen Randbedingungen, wie Öffnungskurbelwellenwinkel, Schließkurbelwellenwinkel, maximaler Ventilhub, Öffnungsgeschwindigkeit, maximale Schließgeschwindigkeit etc. eine Vielzahl unterschiedlicher Hubverlaufskurven dargestellt werden. In der Steuerelektronik können entweder eine Schar solcher Hubverlaufskurven abgespeichert sein oder alternativ dazu kann entsprechend einer vorgegebenen Steuerlogik in Abhängigkeit einer Vielzahl momentaner Betriebsparamater des Verbrennungsmotors auch ein momentan optimaler Hubverlauf "kreiert" werden.

Vorzugsweise sind mit der Steuerelektronik verschiedene Hubverlaufskurven erzeugbar, die sich hinsichtlich einer Vielzahl von Eigenschaften voneinander unterscheiden können. Einzelne Hubverlaufskurven können sich beispielsweise hinsichtlich ihrer Anzahl lokaler und globaler Extrema unterscheiden. Ferner können Hubverlaufskurven generiert werden, die sich hinsichtlich ihrer Öffnungs- und/oder Schließgradienten unterscheiden. Des Weiteren können in Abhängigkeit vom momentanen Betriebszustand Hubverlaufskurven erzeugt werden, die sich hinsichtlich ihres Öffnungs- und/oder Schließkurbelwellenwinkels unterscheiden. Ferner können Hubverlaufskurven mit verschieden großen Öffnungshüben generiert werden, etc.

Zusammenfassend besteht der Unterschied gegenüber allen bislang bekannten Ventilsteuerungen darin, dass zum einen der Maximalhub, d.h. das globale Maximum der Hubverlaufskurve innerhalb der konstruktiv vorgegebenen Grenzen beliebig durch eine entsprechende Ansteuerung des Elektromotors eingestellt werden kann. Zum anderen kann durch eine entsprechende Ansteuerung des Elektromotors ganz gezielt eine bestimmte "Form" der Hubverlaufskurve generiert werden.

Insbesondere können unterschiedliche Hubverlaufskurven erzeugt werden, deren Formen sich hinsichtlich der Lage ihrer Flächenschwerpunkte in Bezug auf den Kurbelwellenwinkel unterscheiden, d.h. hinsichtlich der Lage des Schwerpunkts der Flächen unter der jeweiligen Hubverlaufkurve. Hubverlaufkurven können durch entsprechende Ansteuerung des Elektromotors modifiziert werden und zwar auch ohne eine Verschiebung des Öffnungs- und Schließkurbelwellenwinkels.

Im folgenden wird die Erfindung im Zusammenhang mit der Zeichnung näher erläutert. Es zeigen:
- Figur 1: das Grundprinzip eines Ventiltriebs gemäß der Erfindung; und
- Figur 2, 3: verschiedene Hubverlaufskurven, die mit dem Ventiltrieb der Figur 1 erzeugbar sind.

Figur 1 zeigt einen Ventiltrieb 1 mit einem Ventil 2, das durch eine hier nur schematisch dargestellte Ventilfeder 3 "nach oben" in seine Schließstellung gedrückt wird. Zum Öffnen des Ventils 2 muss es entgegen der Federkraft der Ventilfeder 3 nach unten gedrückt werden. Hierzu ist ein Ventilhebel 4 vorgesehen, der durch einen Nocken 5 nach unten gedrückt werden kann. Der Nocken 5 ist schwenkbar um eine Schwenkachse 6 im Motor gelagert. Der Nocken 5 weist hier zwei Nockenflanken auf, nämlich eine sogenannte Hochdynamikflanke 7 und eine Niederdynamikflanke 8. Ferner ist am Nocken 5 ein Stift 9 vorgesehen, gegen den eine Aktorfeder 10 drückt. Die Hochdynamikflanke 7 und die Niederynamikflanke 8 sind jeweils unterschiedlichen Betriebszuständen des Motors zugeordnet, worauf hier nicht näher einzugehen ist. Das Ventil 2 kann über den Ventilhebel 4 geöffnet werden, indem der Nocken 5 im Uhrzeigersinn oder entgegen des Uhrzeigersinns gedreht wird. Bei einer Drehung im Uhrzeigersinn wird das Ventil 2 durch die Hochdynamikflanke 7 geöffnet. Bei einer Drehung entgegen dem Uhrzeigersinn wird das Ventil durch die Niederdynamikflanke 8 geöffnet.

Zur Drehung des Nockens in die eine oder in die andere Richtung ist ein Elektromotor (nicht dargestellt) vorgesehen, mit dem der Nocken in die eine oder in die andere Richtung geschwenkt werden kann.

Im Niederdynamikbetrieb, d.h. wenn das Ventil 2 mit der Niederdynamikflanke des Nockens 5 geöffnet wird, kann durch Ansteuerung des Elektromotors gezielt auf den Verlauf der Hubkurve des Ventils 2 Einfluss genommen werden. Allein durch die Ansteuerung des Elektromotors können eine nahezu beliebige Anzahl verschiedener Hubkurvenverläufe generiert werden. Der Elektromotor wird so angesteuert, dass der Hubkurvenverlauf möglichst optimal auf den momentanen Betriebszustand des Motors, insbesondere auf die thermodynamischen Verhältnisse im Motor abgestimmt ist. Dadurch können Ladungswechsel, Gemischaufbereitung, Akustik, Verbrauch und Emissionen des Verbrennungsmotors optimiert werden.

Wie bereits erwähnt, können allein durch eine entsprechende Ansteuerung des Elektromotors verschiedene Hubverlaufsformen generiert werden. Die Figuren 2 und 3 zeigen exemplarisch verschiedene mögliche Hubverläufe für ein Einlassventil. Figur 2 zeigt einen Hubverlauf für ein Einlassventil, mit dem bei warmem Motor und niedriger Motorlast eine gute Gemischbildung erreichbar ist. Beim Hubverlauf der Figur 2 öffnet das Ventil beim Kurbelwellenwinkel E01. Hieran schließt sich ein Anstieg, beschrieben durch die Kurbelwellenwinkeldiffernenz EO_F auf ein globales Maximum an. In dieser Stellung wird das Ventil ausgedrückt in Grad Kurbelwellenwinkel den Kurbelwellenwinkel E_{Hub}1 gehalten. Anschließend wird das Ventil wieder teilweise geschlossen, d.h. der Ventilhub fällt auf ein lokales Extremum E_{Hub}2 ab, das bei ES1 erreicht wird. Der Übergang wird durch die Kurbelwellendifferenz ES_F beschrieben. Anschließend wird das Ventil geschlossen. Beim Kurbelwellenwinkel ES2 ist das Ventil dann ganz geschlossen.

Figur 3 zeigt eine Hubverlaufskurve für ein Einlassventil, die zweckmäßigerweise bei kaltem Motor eingesteuert wird, um die Bildung von Kohlenwasserstoffen möglichst gering zu halten, d.h. etwa in den ersten 20 Sekunden nach dem Kaltstart. Das Einlassventil wird hier bei Erreichen des Kurbelwellenwinkels EO2 teilweise geöffnet, d.h. es erfolgt ein Anstieg auf ein lokales Extremum. Das Einlassventil wird dann für die Dauer E_{Hub}2 teilweise offengehalten. Anschließend erfolgt ein Anstieg auf das globale Extremum, d.h. das Einlassventil wird maximal geöffnet. Das Einlassventil wird für die Dauer E_{Hub}1 offen gehalten. Anschließend erfolgt ein Abfall der Hubverlaufskurve. Das Einlassventil kann entweder ganz geschlossen werden, was dann bei ES1 erreicht wird, oder zunächst teilweise, was dem gestrichelt dargestellten lokalen Extremum entspricht. Spätestens im Zeitpunkt ES2 ist das Einlassventil dann wieder geschlossen.

Die in den Figuren 2 und 3 dargestellten Hubverlaufskurven sind keineswegs einschränkend zu verstehen. Sie sind vielmehr lediglich als Beispiele aus einer Vielzahl möglicher Hubverlaufskurven zu verstehen., die durch entsprechende Ansteuerung des Schwenkmotors für den Betätigungsnocken erzeugbar sind.

Wesentlich ist, dass allein durch die Ansteuerung des den Ventilnocken betätigenden Elektromotors eine Vielzahl möglicher Hubverlaufskurven darstellbar sind. Durch eine Steuerelektronik wird in Abhängigkeit vom momentanen Betriebszustand des Motors eine Hubverlaufskurve generiert, die thermodynamisch möglichst günstig ist.

## Patentansprüche

1. Ventiltrieb (1) für einen Verbrennungsmotor, mit
einem Ventil (2),
einem Nocken (5), der hin- und herschwenkbar angeordnet ist und der zur Betätigung des Ventils (2) vorgesehen ist,
einem Elektromotor zur Schwenkbetätigung des Nockens (5) und
einer Elektronik zur Ansteuerung des Elektromotors in Abhängigkeit von momentanen Betriebsparametern des Motors, wobei das Ventil (2) entsprechend der Ansteuerung eine zwischen einem Öffnungskurbelwellenwinkel und einem Schließkurbelwellenwinkel liegende Hubverlaufskurve durchläuft und
die Elektronik eine Steuerlogik aufweist, welche in Abhängigkeit vom momentanen Betriebszustand des Verbrennungsmotors eine Modifizierung der Hubverlaufskurve ermöglicht,
**dadurch gekennzeichnet, dass** die Hubverlaufskurve von der Steuerlogik derart modifizierbar ist, dass die Lage des Schwerpunkts der Fläche unter der Hubverlaufskurve ohne Änderung der Motordrehzahl in Bezug auf den Kurbelwellenwinkel veränderbar ist und zwar auch ohne einer Verschiebung des Öffnungs- und Schließkurbelwellenwinkels.

2. Ventiltrieb (1) nach Anspruch 1, wobei die Elektronik eine Steuerlogik aufweist, mit der Hubverlaufskurven erzeugbar sind, die sich hinsichtlich der Anzahl und/oder der Abfolge lokaler und globaler Extrema bzw. Extremwertabschnitte zwischen dem Öffnungskurbelwellenwinkel und dem Schließkurbelwellenwinkel voneinander unterscheiden.

3. Ventiltrieb (1) nach Anspruch 1 oder 2, wobei die Elektronik eine Steuerlogik aufweist, mit der eine Hubverlaufskurve erzeugbar ist, die vom Öffnungskurbelwellenwinkel an einen Anstieg auf ein globales Extremum bzw. einen globalen Extremwertabschnitt aufweist, anschließend einen Abfall auf ein lokales Extremum bzw. auf einen lokalen Extremwertabschnitt und dann einen Abfall, bis das Ventil wieder geschlossen ist, wobei dieser Hubverlauf an einem Einlassventil eingesteuert wird, wenn der Verbrennungsmotor Normalbetriebstemperatur erreicht hat und im Niedriglastbetrieb arbeitet.

4. Ventiltrieb (1) nach einem der Ansprüche 1 bis 3, wobei die Elektronik eine Steuerlogik aufweist, mit der eine Hubverlaufskurve erzeugbar ist, die vom Öffnungskurbelwellenwinkel an einen Anstieg auf ein lokales Extremum bzw. auf einen lokalen Extremwertabschnitt aufweist, anschließend einen weiteren Anstieg auf ein globales Extremum bzw. auf einen globalen Extremwertabschnitt und dann einen Abfall, bis das Ventil wieder geschlossen ist, wobei dieser Hubverlauf an einem Einlassventil eingesteuert wird, wenn der Verbrennungsmotor unterhalb der Normalbetriebstemperatur betrieben wird.

5. Ventiltrieb (1) nach einem der Ansprüche 1 bis 4, wobei die Elektronik eine Steuerlogik aufweist, mit der eine Hubverlaufskurve erzeugbar ist, die vom Öffnungskurbelwellenwinkel an einen Anstieg auf ein lokales Extremum bzw. einen lokalen Extremwertabschnitt aufweist, anschließend einen weiteren Anstieg auf ein globales Extremum bzw. auf einen globalen Extremwertabschnitt, dann einen Abfall auf ein lokales Extremum und dann einen Abfall, bis das Ventil wieder geschlossen ist.

6. Ventiltrieb (1) nach einem der Ansprüche 1 bis 5, wobei in der Elektronik eine Schar von Hubverlaufskurven abgelegt ist.

## Claims

1. A valve gear (1) for an internal combustion engine, comprising
a valve (2),
a cam (5) which is adapted to reciprocate and is provided for actuating the valve (2),
an electric motor for operating the cam (5) in reciprocation and
an electronic unit for actuating the electric motor in dependence on instantaneous operating parameters of the engine, wherein the valve (2) runs through a stroke curve between an opening crankshaft angle and a closing crankshaft angle depending on the actuation and
the electronic unit has a control logic for modifying the stroke curve in dependence on the instantaneous operating state of the engine,
**characterised in that** the stroke curve can be modified by the control logic so that the position of the centre of gravity of the area under the stroke curve can be varied relative to the crankshaft angle without altering the engine speed and also without shifting the opening or the closing crankshaft angle.

2. A valve gear (1) according to claim 1, wherein the electronic unit has a control logic for generating stroke curves which differ from one another with regard to the number and/or sequence of local and global extremes or extreme-value portions between the opening crankshaft angle and the closing crankshaft angle.

3. A valve gear (1) according to claim 1 or 2, wherein the electronic unit has a control logic for generating a stroke curve starting from an opening crankshaft angle and rising to a global extreme or a global extreme-value portion followed by a fall to a local extreme or a local extreme-value portion and then by a fall until the valve closes again, has reached normal operating temperature and is operating at low load.

4. A valve gear (1) according to any of claims 1 to 3, wherein the electronic unit has a control logic for generating a stroke curve which starts from an opening crankshaft angle followed by a rise to a local extreme or to a local extreme-value portion and then by a further rise to a global extreme or to a global extreme-value portion and then by a fall until the valve re-closes, wherein the stroke curve is injected at an intake valve when the engine is operated below the normal operating temperature.

5. A valve gear (1) according to any of claims 1 to 4, wherein the electronic unit has a control logic for generating a stroke curve which, starting from an opening crankshaft angle, rises to a local extreme or a local extreme-value portion followed by a further rise to a global extreme or a global extreme-value portion then by a fall to a local extreme and a further fall until the valve re-closes.

6. A valve gear (1) according to any of claims 1 to 5, wherein a family of stroke curves is deposited in the electronic unit.

## Revendications

1. Commande de soupape (1) pour un moteur à combustion interne, comportant :
une soupape (2),
- une came (5) qui peut pivoter dans l'un et l'autre sens et qui sert à manoeuvrer la soupape (2),
- un moteur électrique pour faire pivoter la came (5) et
- une électronique pour commander le moteur électrique en fonction de paramètres de fonctionnement actuels du moteur, la soupape (2) parcourant en fonction de la commande une courbe de course comprise entre un angle de vilebrequin à l'ouverture et un angle de vilebrequin à la fermeture, et
- l'électronique présentant une logique de commande qui permet de modifier la courbe de course en fonction de l'état de fonctionnement actuel du moteur à combustion interne,
**caractérisée en ce que**
- la courbe de course peut être modifiée par la logique de commande de telle manière que la position du centre de gravité de la surface au-dessous de la courbe de course puisse être modifiée par rapport à l'angle de vilebrequin, à savoir sans déplacer l'angle de vilebrequin à l'ouverture et à la fermeture.

2. Commande de soupape (1) selon la revendication 1,
**caractérisée en ce que**
l'électronique présente une logique de commande permettant de produire des courbes de course qui se différencient les unes des autres, quant au nombre et/ou quant à la succession d'extremums locaux et globaux ou de segments de valeur extrême entre l'angle de vilebrequin à l'ouverture et l'angle de vilebrequin à la fermeture.

3. Commande de soupape (1) selon la revendication 1 ou 2,
**caractérisée en ce que**
l'électronique présente une logique de commande permettant de produire une courbe de course qui présente une montée depuis l'angle de vilebrequin à l'ouverture jusqu'à un extremum global ou un segment global de valeur extrême, puis une baisse jusqu'à un extremum local ou à un segment local de valeur extrême et ensuite une baisse jusqu'à ce que la soupape soit refermée, cette courbe de course étant commandée sur une soupape d'admission lorsque le moteur à combustion interne a atteint la température de fonctionnement normal et travaille en basse charge.

4. Commande de soupape (1) selon l'une des revendications 1 à 3,
**caractérisée en ce que**
l'électronique présente une logique de commande permettant de produire une courbe de course levée qui présente une montée depuis l'angle de vilebrequin à l'ouverture jusqu'à un extremum global ou un segment global de valeur extrême, puis une autre montée jusqu'à un extremum global ou un segment global de valeur extrême et ensuite une baisse jusqu'à ce que la soupape soit refermée, cette courbe de course étant commandée sur une soupape d'admission lorsque le moteur à combustion interne fonctionne au-dessous de la température de fonctionnement normal.

5. Commande de soupape (1) selon l'une des revendications 1 à 4,
**caractérisée en ce que**
l'électronique présente une logique de commande permettant de produire une courbe de course qui présente une montée depuis l'angle de vilebrequin à l'ouverture jusqu'à un extremum global ou un segment global de valeur extrême, puis une autre montée jusqu'à un extremum global ou un segment global de valeur extrême, ensuite une baisse jusqu'à un extremum local ou un segment local de valeur extrême et ensuite une baisse jusqu'à un extremum local et enfin une chute jusqu'à ce que la soupape soit de nouveau fermée.

6. Commande de soupape (1) selon l'une des revendications 1 à 5,
**caractérisée en ce qu'**
une famille de courbes de course est enregistrée dans l'électronique.
